# EUROPÄISCHE PATENTSCHRIFT

(11) **EP 4 610 209 B1**
(45) Veröffentlichungstag und Bekanntmachung des Hinweises auf die Patenterteilung: **29.07.2026**
(21) Anmeldenummer: 25173832.4
(22) Anmeldetag: 23.06.2022
(51) Int. Cl.: B66B 11/02

(54) **AUFZUGSKABINE**
ELEVATOR CAR
CABINE D'ASCENSEUR

(30) Priorität: 25.06.2021 EP 21181662
(43) Veröffentlichungstag der Anmeldung: 03.09.2025
(62) Teilanmeldung aus: 22734003.1
(73) Patentinhaber: INVENTIO AG, 6052 Hergiswil (CH)
(72) Erfinder: Carrara, Elena, 6005 Luzern (CH)
(74) Vertreter: Inventio AG

(56) Entgegenhaltungen:
- WO-A1-2017/033038
- CN-U- 206 814 229
- KR-B1- 101 066 890

## Beschreibung

Die Erfindung betrifft eine Aufzugskabine für einen Aufzug. Aufzüge zur Beförderung von Personen und Gütern enthalten Aufzugskabinen, die in einem Aufzugsschacht auf und ab bewegbar sind. Die Kabinen können über Tragmittel, beispielsweise in Form von Tragseilen oder Tragriemen, mittels einer Antriebseinheit bewegt werden. In der Regel weist die Aufzugskabine einen quaderförmigen Kabinenkörper umfassend Boden, Türen, Wände (Seitenwände, Rückwand) und Decke auf. Im Innenraum des Kabinenkörpers halten sich die Passagiere während der Kabinenfahrt auf. In den Kabinen sind häufig Handläufe angeordnet, an denen sich Passagiere, beispielsweise ältere Personen, festhalten können und so deren Wohlbefinden und Sicherheitsgefühl gewährleisten.

Aus CN 206814229 U ist ein Handlauf bekannt geworden, der als Lehne verwendbar ist.

Der Handlauf ist jedoch kissenartig ausgebildet und zeichnet sich durch eine gedrungene Bauform aus.

WO 2017/033038 A1 zeigt einen Handlauf, der im Querschnitt hakenartig nach oben gerichtet und so konfiguriert ist, dass er der Wand der Aufzugskabine strukturelle Stabilität verleiht.

Es ist eine Aufgabe der vorliegenden Erfindung, eine Aufzugskabine mit einem Handlauf im Innenraum der Kabine zu schaffen, welche sich durch einen verbesserten Komfort auszeichnet. Diese Aufgabe wird erfindungsgemäss mit einer Aufzugskabine mit den Merkmalen von Anspruch 1 gelöst. Die Aufzugskabine umfasst einen Innenraum für Passagiere und/oder Güter bildende Kabinenwände. Die Kabinenwände können dabei zwei einander gegenüberliegende Seitenwände und eine diese verbindende Rückwand sein. Dadurch, dass der Handlauf als Lehne für Passagiere ausgestaltet ist, wird eine Komfortverbesserung des Handlaufs erzielt. Passagiere können während einer Kabinenfahrt bequem an den Handlauf lehnen. Insbesondere wenn Passagiere bei einem ungeplanten längeren Stillstand in der Kabine eingeschlossen sind, ist eine bequeme Lagerung für die Passagiere nützlich.

Die Lehne definiert bevorzugt einen Anlehnbereich für das Gesäss und/oder untere Rückenpartie eines Passagiers. Der Handlauf kann dabei für eine Modellperson konzipiert sein. Diese Modellperson kann je nach geographischem Einsatzgebiet und weiteren demografischen Faktoren beispielsweise eine erwachsene Person mit einer Grösse von beispielsweise 175 cm sein.

Aus ergonomischer Hinsicht vorteilhaft und für das Komfortempfinden besonders angenehm ist es, wenn der Handlauf eine Anlehnfläche mit einer Höhe von wenigstens 15 cm, bevorzugt wenigstens 20 cm aufweist.

Der als Lehne für Passagiere ausgestaltete Handlauf kann eine Anlehnfläche umfassen, die im Wesentlichen geneigt zur benachbarten vertikalen Kabinenwand verläuft. Insbesondere aus ergonomischer Sicht ist es vorteilhaft, wenn der als Lehne für Passagiere ausgestaltete Handlauf in Bezug auf seine Anlehnfläche gegenüber der Vertikalen geneigt ist, wobei der Neigungswinkel der Anlehnfläche gegenüber der Vertikalen zwischen 5° - 20° und bevorzugt zwischen 5° - 15° liegt. Bei einem derart geneigten Handlauf ist zum bequemen Anlehnen die Anlehnfläche leicht nach oben gerichtet. Die Flächennormale der Anlehnfläche zeigt mit anderen Worten nach oben. Dieser Handlauf zeichnet sich durch eine besonders günstige Ergonomie aus.

Die Anlehnfläche kann über die im Wesentlichen gesamte Höhe des Handlaufs einen konstanten Neigungswinkel aufweisen. Es ist aber auch vorstellbar, dass die Anlehnfläche über die Höhe einen variierenden Neigungswinkel gegenüber der Vertikalen hat. Der Handlauf kann zum Beispiel im Bereich des oberen Endes oder bzw. der oberen Kante zugewandten Ende einen Neigungswinkel gegenüber der Vertikalen haben, der grösser als der Neigungswinkel des Handlauf im Bereich des unteren Endes ist.

Der Handlauf kann - in Bezug auf seine Anlehnfläche - im vertikalen Querschnitt eine plane Aussenform aufweisen.

Wenn die Aufzugskabine zwei miteinander über eine Ecke verbundene Kabinenwände umfasst, kann es vorteilhaft sein, wenn der Handlauf zum Überbrücken des Ecks in der Draufsicht eine L-Form aufweist. Der L-förmige Handlauf ist an das Eck angepasst und erlaubt ein bequemes Anlehnen an den Handlauf im Eckbereich. Der L-förmige, zwei Seitenwänden zugeordnete Handlauf ist vorzugsweise einstückig ausgebildet. Alternativ wäre es auch denkbar, wenn der Handlauf in der Draufsicht eine U-Form aufweist, wodurch der Handlauf drei Kabinenwände beaufschlägt.

Vorteilhaft ist es, wenn der L-förmige Handlauf zwei jeweils einer Kabinenwand zugeordnete, sich jeweils in horizontaler Richtung erstreckende Handlaufabschnitte aufweist, wobei einer der Handlaufabschnitte gegenüber dem anderen Handlaufabschnitt verkürzt ausgeführt ist.

Besonders vorteilhaft kann es sein, wenn der L-förmige Handlauf zum Bilden eines Einzelsitzplatzes im Eck einen sich in horizontaler Richtung erstreckenden kurzen Handlaufabschnitt mit einer Seitenlänge gemessen in horizontaler Richtung von maximal 50 cm und bevorzugt maximal 40 cm aufweist.

Zur Komfortverbesserung kann es vorteilhaft sein, wenn der Handlauf wenigstens im Bereich der Anlehnfläche mit einem textilen Material bedeckt oder bezogen ist. Textile Materialien können Gewebe, Gewirke, Gestricke, Geflechte, Nähgewirke, Vliesstoffe und Filze sein. Anstelle von textilen Materialien sind aber auch Leder oder Kunstleder denkbar.

Weiterhin kann die als Lehne für Passagiere ausgestaltete Handlauf eine Polsterung, gebildet beispielsweise durch Schaumstoffmaterial, aufweisen. Das Schaumstoffmaterial könnte dabei zwischen dem textilen Material, das die Aussenfläche vorgibt und einer Stützstruktur für den Handlauf angeordnet sein.

Wenn die Aufzugskabine eine Kabinenwand umfasst, an die der Handlauf befestigt ist, kann es zur weiteren Komfortverbesserung vorteilhaft sein, wenn die Kabinenwand wenigstens in einem Wandbereich oder -segment oberhalb des Handlaufs mit einem textilen Material zum Bilden einer textilen Rückenanlehnfläche für Passagiere bedeckt ist. Somit erhält auch die obere Rückenpartie durch die textile Wandfläche eine angenehme Anlehnmöglichkeit. Die Kabinenwand kann vollständig mit textilen Material bedeckt sein. Die Kabinenwand kann in vertikaler Richtung aber auch in zwei oder mehrere Wandsegmente aufgeteilt sein. Ein unteres Wandsegment, das unterhalb des Handlaufs angeordnet ist, kann ohne textile Bedeckung ausgestattet sein. Ein über diesem Wandsegment angeordnetes oberes Wandsegment der Kabinenwand kann mit textilen Material bedeckt sein. Das obere mit textilen Material bedeckte Wandsegment kann bis zur Kabinendecke reichen. Es ist selbstverständlich auch denkbar, über dem obere textilen Wandsegment noch ein nicht-textiles Wandsegment vorzusehen.

Der Handlauf kann einen schalenartigen Profilkörper zum Vorgeben einer Stützstruktur für den Handlauf aufweisen. Der Profilkörper kann zum Beispiel aus metallischen Materialien gefertigt sein. Zum Beispiel kann der Profilkörper aus einem oder mehreren Metallblechen geformt sein. Denkbar ist auch, dass der Profilkörper als Spritzgussteil aus einen Kunststoff ausgebildet ist. Der Profilkörper kann mit dem textilen Material bedeckt oder bezogen sein.

Weitere Einzelmerkmale und Vorteile der Erfindung ergeben sich aus der nachfolgenden Beschreibung von Ausführungsbeispielen und aus den Zeichnungen. Es zeigen:
Fig. 1 eine stark vereinfachte schematisierte Darstellung einer erfindungsgemässen Aufzugskabine,
Fig. 2 eine vereinfachte perspektivische Darstellung einer weiteren Aufzugskabine, und
Fig. 3 eine perspektivische Darstellung eines Handlaufs für die in Fig. 2 gezeigte Aufzugskabine.

Fig. 1 zeigt eine mit 1 bezeichnete Aufzugskabine für Aufzüge. Aufzüge dienen zum vertikalen Transport in mehrstöckigen Gebäuden. Die Gebäude verfügen über Aufzugsschächte, in denen die Aufzugskabine 1 zu einzelnen Stockwerken auf und ab bewegbar ist. Die Bewegung der Aufzugskabine 1 erfolgt über (hier nicht dargestellte) Tragmittel, an denen die Aufzugskabine 1 befestigt ist; die Tragmittel können ein oder mehrere Tragseile oder Tragriemen sein. Die Aufzugskabine 1 kann zum Beispiel selbsttragend ausgeführt sein oder in einer Tragkonstruktion, wie etwa einem Tragrahmen, angeordnet sein. Die in Fig. 1 gezeigte Aufzugskabine 1 weist vorliegend beispielhaft vereinfacht einen quaderförmigen Kabinenkörper auf und umfasst einen Kabinenboden 5, Kabinenwände und eine Decke. Die genannten Kabinenwände umfassen einander gegenüberliegende Seitenwände 2, 3 sowie eine die Seitenwände miteinander verbindende Rückwand 4. Weiterhin verfügt die Aufzugskabine 1 über eine (nicht dargestellte) Türe, die die offene Vorderseite und damit den Innenraum der Aufzugskabine 1 abschliesst.

An der Seitenwand 3 ist ein spezieller Handlauf 7 angebracht. Der Handlauf 7 zeichnet sich dadurch aus, dass er als Lehne für Passagiere ausgestaltet ist. Die Person kann sich so bequem an den Handlauf 7 anlehnen und in der in Fig. 1 gezeigten sitzähnlichen, jedoch immer noch mehr oder weniger aufrechten Position in der Kabine aufhalten. Der Handlauf 7 weist eine Anlehnfläche mit einer vergleichsweise grossen Höhe auf. Um eine bequeme Lagerung der Person zu ermöglichen, weist die Höhe H des als Lehne für Passagiere ausgestalteten Handlauf 7 eine Höhe H von von wenigstens 15 cm und bevorzugt wenigstens 20 cm auf.

Der Handlauf 7 weist eine obere Kante 9 auf, die einen Handgriffbereich bildet, an dem sich Passagiere bei Bedarf festhalten können. Weiter weist der Handlauf 7 eine untere Kante 10 auf, die soweit nach unten zur Betretungsfläche des Kabinenbodens reicht, dass die untere Kante 10 weniger als 60 cm von der Betretungsfläche des Kabinenbodens 5 entfernt ist. Die Distanz D der unteren Kante 10 zum Kabinenboden 5 ist mit D bezeichnet.

Der als Lehne für Passagiere ausgestaltete Handlauf 7 ist ersichtlicherweise in Bezug auf seine Anlehnfläche gegenüber der Vertikalen geneigt. Der entsprechende Neigungswinkel gegenüber der Vertikalen der Anlehnfläche ist mit α bezeichnet. Der Neigungswinkel α der leicht nach oben gerichteten Anlehnfläche liegt zwischen 5° - 20° und bevorzugt zwischen 5° - 15°.

Fig. 2 zeigt eine Variante des als Lehne für Passagiere ausgestalteten Handlaufs 7, bei welcher der Handlauf 7 in einem Eckbereich angeordnet ist. Die Kabinenwände 3 und 4 der Aufzugskabine 1 sind über eine Ecke 6 miteinander verbunden. Der Handlauf 7 weist zum Überbrücken des Ecks 6 in einer Draufsicht eine L-Form auf. Der L-förmige Handlauf 7 weist zwei jeweils einer Kabinenwand 3, 4 zugeordnete, sich jeweils in horizontaler Richtung erstreckende Handlaufabschnitte 11, 12 auf. Der vorliegend beispielhaft der Rückwand 4 zugeordnete Handlaufabschnitt 11 ist gegenüber dem anderen Handlaufabschnitt 12 verkürzt ausgeführt. Dadurch, dass der L-förmige Handlauf 7 einen kurzen Handlaufabschnitt 11 mit einer Seitenlänge von maximal 50 cm und bevorzugt maximal 40 cm aufweist, ist ein vorteilhafter Einzelsitzplatz im Eck erhältlich. Der Handlauf 7 kann wenigstens im Bereich der Anlehnfläche 8 mit einem textilen Material bedeckt oder bezogen sein. Anstelle von textilen Materialien sind selbstverständlich aber auch Vliese, Leder, Kunstleder oder andere beispielsweise bei Sitzmöbeln gebräuchliche Materialien vorstellbar. Neben ästethischen Vorteilen hat die textile Anlehnfläche 8 den Vorteil, dass sich anlehnende Personen weniger leicht verrutschen können, was sich letztlich auch positiv auf die Personensicherheit auswirkt.

Die Kabinenwände können segmentiert sein. In Fig. 2 sind horizontalen Trennlinien zum Vorgeben der Segmente in den Kabinenwänden 3 und 4 mittels strichlierten Linien angedeutet. Die Kabinenwand 3, 4 kann wenigstens im mit 8 bezeichneten Wandsegment oberhalb des Handlaufs 7 mit einem textilen Material zum Bilden einer textilen Rückenanlehnfläche für Passagiere bedeckt sein. Anstelle von textilen Materialien wie Gewebe, Gewirke, Gestricke, Geflechte, Nähgewirke, Vliesstoffe und Filze sind aber auch Leder oder Kunstleder denkbar. Als Material zum Bedecken oder Beziehen der Kabinenwand können nach Belieben Materialien verwendet werden, wie sie beispielsweise auch bei Sitzmöbeln zum Überziehen der Möbel gebräuchlich sind.

Die Kabinenwände 2, 3 und 4 können mehrteilig aufgebaut sein und jeweils aus einem unteren Wandpaneel und einem oberen Wandpaneel bestehen. Die jeweiligen Paneele sind horizontal aneinanderstossenden Wandpaneele und können Wandsegmente vorgeben. Die Wandpaneele können jeweils aus Metallblechen bestehen und jeweils aus einem Blechzuschnitt gefertigt werden.

Konstruktive Details eines als Lehne für Passagiere ausgestalteten Handlaufs 7 sind aus Fig. 3 entnehmbar. Der Handlauf 7 weist einen schalenartigen Profilkörper 13 zum Vorgeben einer Stützstruktur für den Handlauf 7 auf. Mit 14 ist ein Anschlusselement bezeichnet, über das der Handlauf 7 an die Kabinenwand beispielsweise mittels Schrauben befestigbar ist. Der Profilkörper 13 kann aus Metallblechen geformt sein.

## Patentansprüche

1. Aufzugskabine (1) mit einem im Innenraum angeordneten Handlauf wobei Handlauf (7) als Lehne für Passagiere ausgestaltet ist,
**dadurch gekennzeichnet, dass**
der als Lehne für Passagiere ausgestaltete Handlauf (7) in Bezug auf seine Anlehnfläche (8) gegenüber der Vertikalen geneigt ist, wobei der Neigungswinkel (α) der Anlehnfläche (8) gegenüber der Vertikalen zwischen 5° - 20° und bevorzugt zwischen 5° - 15° liegt und wobei der als Lehne für Passagiere ausgestaltete Handlauf (7) eine Anlehnfläche (8) mit einer Höhe (H) von wenigstens 15 cm und bevorzugt wenigstens 20 cm aufweist und wobei der Handlauf (7) in Bezug auf seine Anlehnfläche im vertikalen Querschnitt eine plane Aussenform aufweist.

2. Aufzugskabine (1) nach Anspruch 1, **dadurch gekennzeichnet, dass** der als Lehne für Passagiere ausgestaltete Handlauf (7) eine untere Kante (10) aufweist, wobei die untere Kante (10) weniger als 60 cm von der Betretungsfläche des Kabinenbodens (5) entfernt ist.

3. Aufzugskabine (1) nach Anspruch 1 oder 2, **dadurch gekennzeichnet, dass** die Aufzugskabine (1) zwei miteinander über eine Ecke (6) verbundene Kabinenwände (3, 4) umfasst, wobei der als Lehne für Passagiere ausgestaltete Handlauf (7) zum Überbrücken des Ecks (6) in der Draufsicht eine L-Form aufweist.

4. Aufzugskabine (1) nach Anspruch 3, **dadurch gekennzeichnet, dass** der L-förmige Handlauf (7) zwei jeweils einer Kabinenwand (3, 4) zugeordnete Handlaufabschnitte (11, 12) aufweist, wobei einer Handlaufabschnitte (11) gegenüber dem anderen Handlaufabschnitt (12) verkürzt ausgeführt ist.

5. Aufzugskabine (1) nach Anspruch 3 oder 4, **dadurch gekennzeichnet, dass** der L-förmige Handlauf (7) zum Bilden eines Einzelsitzplatzes im Eck einen kurzen Handlaufabschnitt (11) mit einer Seitenlänge von maximal 50 cm und bevorzugt maximal 40 cm aufweist.

6. Aufzugskabine (1) nach einem der Ansprüche 1 bis 5, **dadurch gekennzeichnet, dass** der als Lehne für Passagiere ausgestaltete Handlauf (7) wenigstens im Bereich der Anlehnfläche (8) mit einem textilen Material bedeckt oder bezogen ist.

7. Aufzugskabine (1) nach Anspruch 6, **dadurch gekennzeichnet, dass** eine Kabinenwand (3, 4) wenigstens in einem Wandsegment (12) oberhalb des als Lehne für Passagiere ausgestalteten Handlaufs (7) mit einem textilen Material zum Bilden einer textilen Rückenanlehnfläche bedeckt ist.

8. Aufzugskabine (1) nach einem der Ansprüche 1 bis 9, **dadurch gekennzeichnet, dass** der Handlauf (7) einen schalenartigen Profilkörper (13) zum Vorgeben einer Stützstruktur für den Handlauf aufweist.

## Claims

1. Elevator car (1) with a handrail arranged in the interior, wherein the handrail (7) is designed as a backrest for passengers, **characterized in that** the handrail, which is designed as a backrest for passengers, (7) is inclined relative to the vertical with respect to its leaning surface (8), wherein the angle of inclination (α) of the leaning surface (8) relative to the vertical is between 5° and 20°, and preferably between 5° and 15°, and wherein the handrail designed as a backrest for passengers (7) has a leaning surface (8) with a height (H) of at least 15 cm and preferably at least 20 cm, and wherein the handrail (7) has a flat outer shape in vertical cross-section with respect to its leaning surface.

2. Elevator car (1) according to claim 1, **characterized in that** the handrail (7), which is designed as a backrest for passengers, has a lower edge (10), wherein the lower edge (10) has a distance of less than 60 cm from the entry surface of the car floor (5).

3. Elevator car (1) according to claim 1 or 2, **characterized in that** the elevator car (1) comprises two car walls (3, 4) connected to one another via a corner (6), wherein the handrail (7), which is designed as a backrest for passengers, has an L-shape in plan view to span the corner (6).

4. Elevator car (1) according to claim 3, **characterized in that** the L-shaped handrail (7) comprises two handrail sections (11, 12), each associated with a car wall (3, 4), wherein one handrail section (11) is shorter than the other handrail section (12).

5. Elevator car (1) according to claim 3 or 4, **characterized in that** the L-shaped handrail (7) comprises a short handrail section (11) with a side length of at most 50 cm and preferably at most 40 cm to form a single seat in the corner.

6. Elevator car (1) according to any one of claims 1 through 5, **characterized in that** the handrail (7), which is designed as a backrest for passengers, is covered or upholstered with a textile material at least in the area of the leaning surface (8).

7. Elevator car (1) according to claim 6, **characterized in that** a car wall (3, 4) is covered, at least in a wall segment (12) above the handrail (7) designed as a backrest for passengers, with a textile material to form a textile backrest surface.

8. An elevator car (1) according to any one of claims 1 through 9, **characterized in that** the handrail (7) comprises a shell-like profiled body (13) for providing a support structure for the handrail.

## Revendications

1. Cabine d'ascenseur (1) comportant une main courante disposée à l'intérieur, la main courante (7) étant conçue comme un accoudoir pour les passagers, **caractérisée en ce que** la main courante conçue comme dossier pour les passagers (7) est inclinée par rapport à la verticale au niveau de sa surface d'appui (8), l'angle d'inclinaison (α) de la surface d'appui (8) par rapport à la verticale étant compris entre 5° et 20°, et de préférence entre 5° et 15°, et la main courante conçue comme dossier pour les passagers (7) présente une surface d'appui (8) d'une hauteur (H) d'au moins 15 cm et, de préférence, d'au moins 20 cm, et la main courante (7) présentant, en coupe transversale verticale, une forme extérieure plane au niveau de sa surface d'appui.

2. Cabine d'ascenseur (1) selon la revendication 1, **caractérisée en ce que** la main courante (7), conçue comme dossier pour les passagers, présente un bord inférieur (10), ledit bord inférieur (10) étant à une distance de moins de 60 cm de la surface d'accès du plancher de la cabine (5).

3. Cabine d'ascenseur (1) selon la revendication 1 ou 2, **caractérisée en ce que** la cabine d'ascenseur (1) comprend deux parois de cabine (3, 4) reliées entre elles par un angle (6), la main courante (7), conçue comme dossier pour les passagers, présentant une forme en L en vue de dessus afin de franchir l'angle (6).

4. Cabine d'ascenseur (1) selon la revendication 3, **caractérisée en ce que** la main courante en forme de L (7) comporte deux sections de main courante (11, 12) associées chacune à une paroi de cabine (3, 4), l'une des sections de main courante (11) étant plus courte que l'autre section de main courante (12).

5. Cabine d'ascenseur (1) selon la revendication 3 ou 4, **caractérisée en ce que** la main courante en forme de L (7) comporte, pour former un siège individuel dans l'angle, un tronçon de main courante court (11) dont la longueur de côté est au maximum de 50 cm et de préférence au maximum de 40 cm.

6. Cabine d'ascenseur (1) selon l'une des revendications 1 à 5, **caractérisée en ce que** la main courante (7), conçue comme dossier pour les passagers, est recouverte ou revêtue d'un matériau textile au moins dans la zone de la surface d'appui (8).

7. Cabine d'ascenseur (1) selon la revendication 6, **caractérisée en ce qu'**une paroi de cabine (3, 4) est recouverte, au moins dans un segment de paroi (12) situé au-dessus de la main courante (7) conçue comme dossier pour les passagers, d'un matériau textile afin de former une surface d'appui dorsale en tissu.

8. Cabine d'ascenseur (1) selon l'une des revendications 1 à 9, **caractérisée en ce que** la main courante (7) comporte un corps profilé en forme de coque (13) destiné à définir une structure de support pour la main courante.
